# EUROPÄISCHE PATENTSCHRIFT

(11) **EP 2 569 825 B1**
(45) Veröffentlichungstag und Bekanntmachung des Hinweises auf die Patenterteilung: **16.05.2018**
(21) Anmeldenummer: 11709858.2
(22) Anmeldetag: 28.01.2011
(51) Int. Cl.: H01R 13/04, H01R 4/20, H01R 43/055, H01R 43/16

(54) **ELEKTRISCHES KONTAKTELEMENT**
ELECTRICAL CONTACT ELEMENT
ELEMENT DE CONTACT ELECTRIQUE

(30) Priorität: 12.05.2010 DE 102010020346
(43) Veröffentlichungstag der Anmeldung: 20.03.2013
(62) Teilanmeldung aus: 17000261.2
(73) Patentinhaber: Harting Electric GmbH & Co. KG, 32339 Espelkamp (DE)
(72) Erfinder: WOLTING, Thomas, 31604 Raddestorf (DE); SCHMIDT, Martin, 32312 Lübbecke (DE)
(86) Internationale Anmeldenummer: PCT/DE2011/075013
(87) Internationale Veröffentlichungsnummer: WO 2011/141021

(56) Entgegenhaltungen:
- EP-A1- 0 197 821
- EP-A2- 0 061 587
- DE-U- 1 992 567
- GB-A- 346 008
- JP-A- 2009 140 780
- US-A- 5 653 615
- US-A1- 2004 171 314

## Beschreibung

Die Erfindung betrifft ein elektrisches Kontaktelement nach dem Oberbegriff des Anspruchs 1.

Derartige Kontaktelemente werden benötigt, um eine elektrische Verbindung zwischen einem elektrischen Leiter, insbesondere einem Litzenleiter, und einem Anschlussende eines Stift- oder Buchsenkontakts herzustellen.

Zum Anschluss von Litzenleitern an ein elektrisches Kontaktelement wird häufig die Anschlusstechnik des Crimpens gewählt.

Daher tragen die Kontaktelemente an ihrem Leiteranschlussende eine axiale Bohrung, in der das abisolierte Ende des Litzenleiters eingeführt und durch Crimpung festgequetscht wird.

### Stand der Technik

Die DE 88 040 92 U1 zeigt ein elektrisches Kontaktelement das in Stanz-Biegetechnik hergestellt wurde. Das elektrische Kontaktelement ist entweder als Stift- oder als Buchsenkontakt ausgebildet, wobei der Anschluss eines Litzenleiters an das Kontaktelement über eine Crimpung erfolgt. Der Crimpbereich des Kontaktelementes ist im wesentlichen als U-förmiges offenes Element ausgebildet. Dieser offene Crimpbereich hat den Vorteil, dass Litzenleiter unterschiedlichen Durchmessers an das gleiche Kontaktelement angeschlossen werden können.

Nachteilig bei den Kontaktelementen die in Stanz- Biegetechnik hergestellt wurden, ist, dass ihr elektrischer Widerstand wegen der Materialarmut höher ist als bei Kontaktelementen aus Vollmaterial.

Auch die US 5653 615 A1 schlägt ein Kontaktelement vor, das im Wesentlichen aus einem Hohlzylinder - also nicht massiv - gebildet ist.

Die EP 0 197 821 A1 zeigt ein Kontaktelement, welches aus drei verschiedenen Segmenten zusammengesetzt ist.

Die DE 19 92 567 U zeigt ein Kontaktelement, als Stift- oder Buchsenkontakt ausgeführt, welches aus Vollmaterial hergestellt wird.

Die GB 346 008 A zeigt ein Kontaktelement, dessen Kontaktbereich maulschlüsselartig ausgeführt ist.

Die US 5 653 615 A zeigt einen Stiftkontakt, dessen Anschlussbereich etwa mittig eine nach außen gewölbte Lamellenstruktur aufweist.

Die US 2004/0171314 A1 zeigt einen Buchsenkontakt mit einem offenen Crimpanschluss.

Die EP 0 061 587 A2 zeigt einen Kontakt, welcher aus Vollmaterial besteht und welcher im Kontaktbereich wellenförmige, axiale Schlitze aufweist.

Aus der DE 1 992 567 A1 sind Kontaktelemente aus Vollmaterial bekannt, die einen Crimpbereich zum Anschluss von Litzenleitern aufweisen. Derartige Kontaktelemente werden beispielsweise gefertigt, indem ein Drahtstück definierter Länge abgetrennt wird und die Konturen des Kontaktelementes aus diesem Drahtstück z.B. mithilfe der Drehtechnik herausgearbeitet werden. Allerdings ist bei diesen Kontaktelementen der Crimpbereich als Hohlzylinder mit einer geschlossenen Mantelfläche ausgebildet. Dieser Crimpbereich ist nur zum Anschluss eines elektrischen Leiterkabels bestimmten Durchmessers geeignet. So müssen beim Anschließen von Litzenleitern mit geringfügig unterschiedlichen Durchmessern, jeweils unterschiedliche Kontaktelemente aus Vollmaterial verwendet werden.

### Aufgabenstellung

Die Aufgabe der Erfindung besteht darin, ein elektrisches Kontaktelement vorzuschlagen, welches einen geringen elektrischen Widerstand aufweist und welches gleichzeitig zur elektrischen Kontaktierung von Litzenleitern unterschiedlichen Durchmessers geeignet ist.

Die Aufgabe wird durch die kennzeichnenden Merkmale des Anspruchs 1 gelöst.

Vorteilhafte Ausgestaltungen der Erfindung sind in den Unteransprüchen angegeben.

Wie bereits erwähnt, wird das elektrische Kontaktelement aus Vollmaterial ausgearbeitet. Dazu wird beispielsweise die Drehtechnik auf Kurven- oder CNCgesteuerten Maschinen verwendet. Für den Schlitz im Anschlussbereich des Kontaktelements sind aber auch spanende Arbeitsschritte notwendig.

Der Kontaktbereich des Kontaktelementes ist als Buchsenkontakt ausgebildet. Der Anschlussbereich ist als Crimpanschluss ausgebildet, um insbesondere Litzenleiter elektrisch kontaktieren zu können.

Beim Crimpvorgang werden die Litzen eines anzuschließenden elektrischen Leiterkabels in den als Hohlzylinder ausgebildeten Anschlussbereich eingeführt. Der Hohlzylinder ist in axialer Richtung eingeschlitzt und ist dadurch seitlich geöffnet. Mithilfe eines geeigneten Crimpwerkzeugs wird eine Kraft auf die Mantelfläche des geschlitzten Hohlzylinders ausgeübt, so dass die gegenüberliegenden Schlitzkanten nach innen gebogen und eingerollt werden. Im bleibend verformten Anschlussbereich des Kontaktelementes befinden sich nunmehr die verdichteten Litzen des Leiterkabels.

Der geschlitzte Hohlzylinder ist zum Crimpanschluss von Litzenleitern verschiedenen Durchmessers geeignet. Ohne den axialen Schlitz würden sich im Crimp- bzw. Anschlussbereich bei Litzenleitern mit zu geringem Durchmesser Hohlräume bilden, die Oxidationsprozesse zulassen und die Kabelauszugskräfte negativ beeinflussen.

Aufgrund des geschlitzten Anschlussbereichs des erfindungsgemäßen Kontaktelementes können Leiterkabel verschiedenen Durchmessers elektrisch kontaktiert werden. Außerdem wird das Kontaktelement während der Stromführung vorteilhafterweise weniger stark erwärmt als ein Kontaktelement, dass in Stanz-Biegetechnik hergestellt wurde. Die Länge des axialen Schlitzes im Anschlussbereich beträgt mehr als die Hälfte der Länge des Hohlzylinders. Anders gesagt, der Hohlzylinder ist in axialer Richtung um mehr als die Hälfte seiner Länge eingeschlitzt. Dadurch wird verhindert, dass beim Crimpvorgang Risse in der Mantelfläche des Hohlzylinders entstehen. Durch die Risse kann Luft (aber auch andere Medien) an die Litzen des Leiterkabels gelangen. Dadurch können Oxidationsprozesse ausgelöst werden, die die elektrischen Eigenschaften des elektrischen Kontaktes, beispielsweise den Widerstand, verschlechtern. Der Hohlzylinder des Anschlussbereichs ist, zusätzlich zum axialen Schlitz, zumindest ein weiteres mal eingeschlitzt. Dieser zweite Schlitz ist im wesentlichen 90° zum ersten, axialen Schlitz ausgerichtet. Anders gesagt: Der zweite Schlitz ist quer zur Achse des ersten, axialen Schlitzes ausgebildet.

In der Regel wird die Grundfläche des Hohlzylinderkörpers im Anschlussbereich des Kontaktelementes kreisförmig geformt sein. Aber auch andere Geometrische Formen wie Rechteck, Quadrat, Ellipse oder Oval können vorteilhaft sein und mithilfe der Drehtechnik oder Frästechnik realisiert werden.

Vorteilhafterweise ist zwischen Steck- und Anschlussbereich ein Ringelement ausgebildet. Das Ringelement ist scheibenförmig geformt und dient dazu, das Kontaktelement in einer dazu passenden Ausformung im Isolierkörper eines Steckverbinders zu fixieren.

Je nach Ausformung des Isolierkörpers des Steckverbinders, kann das Ringelement auch anders geometrisch geformt sein, beispielsweise rechteckig, oval oder quadratisch.

### Ausführungsbeispiel

Die Erfindung ist in der Zeichnung 3 dargestellt und wird im Folgenden näher erläutert. Es zeigen:
Fig. 1 ein Beispiel eines Stiftkontaktes,
Fig. 2 ein Beispiel eines Buchsenkontaktes,
Fig. 3 eine perspektivische Darstellung des Buchsenkontaktes gemäß der Erfindung,
Fig. 4 ein weiteres Beispiel eines Stiftkontaktes,
Fig. 5 ein weiteres Beispiel eines Stiftkontaktes,
Fig. 6 ein weiteres Beispiel des Buchsenkontaktes,
Fig. 7 ein Beispiel eines Bandes aufgereihter Stiftkontakte und
Fig. 8 ein weiteres Beispiel eines Stiftkontaktes.

Die Figur 1 zeigt ein Beispiel eines Stiftkontaktes. Das Kontaktelement 1 kann in einen Kontaktbereich 2 und einen Anschlussbereich 3 unterteilt werden. Der Kontaktbereich 2 ist als Stiftkontakt 2a ausgebildet. Der Anschlussbereich 3 wird durch einen Hohlzylinder 3a gebildet, der einen axialen Schlitz 4 enthält. Zwischen Kontakt- und Anschlussbereich befindet sich ein Ringelement 5. Ein hier nicht gezeigter Isolierkörper, der für die Aufnahme von Kontaktstiften vorgesehen ist, enthält eine Ausnehmung, in welche das Ringelement 5 des Kontaktstiftes eingelegt werden kann. Dadurch wird der Kontaktstift im Isolierkörper gehalten.

Die Figur 2 zeigt ein Beispiel eines Buchsenkontaktes. Der Kontaktbereich 2 wird aus einem Hohlzylinder gebildet, in welchen keilförmige Schlitze 2c eingebracht sind, so dass einzelne Federarme 2b gebildet werden. Die Endbereiche der Federarme sind einwärts zur Steckmündung abgebogen, so dass eine kreisrunde Steckmündung gebildet wird. Das Ringelement 5 hat hier im wesentlichen den Durchmesser des buchsenförmigen Kontaktbereichs 2.

Die Figur 3 zeigt das Buchsenkontakt gemäß der Erfindung. Gleiche Teile tragen auch die gleichen Bezugszeichen. Der Anschlussbereich 3 dieses Buchsenkontaktes weist zusätzlich zum axialen Schlitz 4 einen zweiten Schlitz 6 auf, der im wesentlichen quer zum axialen Schlitz 4 ausgerichtet ist.

Die Figur 4 zeigt ein weiteres Beispiel eines Stiftkontaktes. Im Anschlussbereich 3 weist der Kontaktstift ein U-Profil 7 auf. In Richtung des Ringelements 5 und parallel dazu, ist im U-Profil 7 ein keilförmiger Schlitz 6' eingebracht. Die Flanken 7a des U-Profils sind angeschrägt. In anderen Ausführungsformen können die Flanken 7a auch parallel oder nach innen oder außen geneigt sein.

Die Figur 5 zeigt ein weiteres Beispiel eines Stiftkontaktes. Gleiche Teile tragen die gleichen Bezugszeichen. Anstatt eines Ringelements 5 wird hier der Kontakt- und Anschlussbereich über ein Flächenelement 5' getrennt, das im wesentlichen rechteckig ausgebildet ist.

Die Figur 6 zeigt ein weiteres Beispiel des Buchsenkontaktes. Gleiche Teile tragen dabei die gleichen Bezugszeichen. Zusätzlich zum Anschlussbereich 3 für Litzen weist das Kontaktelement 1 einen Kabelmantelanschlussbereich 8 auf. Dieser Bereich wird ebenfalls von einem Hohlzylinder gebildet, der einen nahezu durchgängigen axialen Schlitz 10 aufweist. Der Durchmesser des Hohlzylinders des Kabelmantelanschlussbereichs 8 ist größer als der Durchmesser des Hohlzylinders des Anschlussbereichs 3.

Der Kabelmantelanschlussbereich 8 wird vom Anschlussbereich durch einen Schlitz 9 getrennt, der senkrecht zu den axialen Schlitzen 4 und 10 verläuft. Im Kabelmantelanschlussbereich 8 wird der isolierende Kabelmantel des Leiterkabels fixiert. Dies geschieht parallel zum Crimpvorgang.

Die Figur 7 zeigt eine Möglichkeit die Kontaktelemente maschinell zu verarbeiten, d.h. in die Isolierkörper der Steckverbinder einzubringen. Die Kontaktelemente 1 werden auf ein Band 11 in Rastclips 12 aufgereiht und können so einer nicht gezeigten Bestückungseinheit zugeführt werden. Exemplarisch werden hier die Kontaktelemente gemäß Figur 1 gezeigt. Auf dem Band 11 können ebenfalls die Kontaktelemente gemäß der Figuren 2 bis 6, oder eine Mischung daraus, aufgereiht sein und verarbeitet werden.

Die Figur 8 zeigt ein Beispiel eines weiteren Kontaktelements 1, dass als Stiftkontakt ausgebildet ist. Im Ringelement 5 ist eine Einkerbung 5a eingearbeitet. In diese Einkerbung 5a greift eine Nicht gezeigte Nase zwischen den Rastclips 12 des Bandes 11, damit sich die einzelnen Stiftkontakte gleich ausgerichtet auf dem Band 12 befinden. Dadurch wird eine störungsfreie maschinelle Verarbeitung der Kontaktelemente gewährleistet.

### Bezugszeichenliste

### Elektrisches Kontaktelement

- 1: **Kontaktelement**
- 2: Kontaktbereich, 2a Kontaktstift, 2b Kontaktbuchse, 2c keilförmiger Schlitz
- 3: Anschlussbereich, 3a Hohlzylinder, 3b Grundfläche
- 4: Axialer Schlitz
- 5: Ringelement, 5a Einkerbung
- 6: Zweiter Schlitz, 6' keilförmiger Schlitz
- 7: U-Profil, 7a Kante
- 8: Kabelmantelanschlussbereich
- 9: Dritter Schlitz
- 10: Axialer Schlitz des Kabelmantelanschlussbereichs
- 11: Band
- 12: Rastclip

## Patentansprüche

1. Elektrisches Kontaktelement, welches aus Vollmaterial besteht, und welches als Buchsenkontakt (2b) ausgebildet ist, und welches einen Steckbereich (2) und einen Anschlussbereich (3) aufweist, wobei der Anschlussbereich (3) als Crimpanschluss zur Kontaktierung eines elektrischen Leiters ausgebildet ist, wobei im Kontaktbereich (2) keilförmige Schlitze (2c) eingebracht sind, wodurch Federarme (2b) ausgebildet sind.
• **dadurch gekennzeichnet, dass** der Anschlussbereich (3) als Hohlzylinder (3a) geformt ist, der in axialer Richtung einen Schlitz (4) enthält,
• die Länge des axialen Schlitzes (4) des Hohlzylinders (3a) mehr als die Hälfte der Länge des Hohlzylinders (3a) beträgt,
• der Hohlzylinder (3a) zusätzlich zum axialen Schlitz (4) zumindest einen zweiten Schlitz (6) aufweist, der im Wesentlichen in einem 90° Winkel zum axialen Schlitz (4) ausgebildet ist.

2. Elektrisches Kontaktelement nach Anspruch 1
**dadurch gekennzeichnet, dass**
der Hohlzylinder (3a) eine Grundfläche (3b) besitzt, die kreisförmig geformt ist.

3. Elektrisches Kontaktelement nach Anspruch 1
**dadurch gekennzeichnet, dass**
der Hohlzylinder (3a) eine Grundfläche (3b) besitzt, die elliptisch geformt ist.

## Claims

1. Electrical contact element which is composed of solid material and which is designed as a socket contact (2b) and which has a plug-in region (2) and a connection region (3), wherein the connection region (3) is designed as a crimp connection for making contact with an electrical conductor, wherein wedge-shaped slots (2c) are introduced into the contact region (2), as a result of which spring arms (2b) are formed,
• **characterized in that** the connection region (3) is in the form of a hollow cylinder (3a) which contains a slot (4) in the axial direction,
• the length of the axial slot (4) of the hollow cylinder (3a) is more than half of the length of the hollow cylinder (3a),
• in addition to the axial slot (4), the hollow cylinder (3a) has at least one second slot (6) which is formed substantially at a 90° angle to the axial slot (4).

2. Electrical contact element according to Claim 1, **characterized in that** the hollow cylinder (3a) has an area (3b) in the form of a circle.

3. Electrical contact element according to Claim 1, **characterized in that** the hollow cylinder (3a) has an area (3b) which has an elliptical shape.

## Revendications

1. Élément de contact électrique constitué d'un matériau plein, réalisé sous la formé d'un contact femelle (2b) et comportant une zone d'enfichage (2) et une zone de raccordement (3), dans lequel la zone de raccordement (3) est réalisée sous la forme d'une borne à sertir destinée à être mise en contact avec un conducteur électrique, dans lequel des encoches en forme de coin (2c) sont introduites dans la zone de contact (2), formant ainsi des bras élastiques (2b), **caractérisé en ce que**
• la zone de raccordement (3) est réalisée sous la forme d'un cylindre creux (3a) qui comporte une encoche (4) en direction axiale,
• la longueur de l'encoche axiale (4) du cylindre creux (3a) est supérieure à la moitié de la longueur du cylindre creux (3a),
• le cylindre creux (3a) comporte, en plus de l'encoche axiale (4), une seconde encoche (6) qui est réalisée en formant sensiblement un angle de 90° par rapport à l'encoche axiale (4).

2. Élément de contact électrique selon la revendication 1,
**caractérisé en ce que** le cylindre creux (3a) possède une surface de base (3b) qui est de forme circulaire.

3. Élément de contact électrique selon la revendication 1,
**caractérisé en ce que** le cylindre creux (3a) possède une surface de base (3b) qui est de forme elliptique.
